# EUROPÄISCHE PATENTSCHRIFT

(11) **EP 3 340 390 B1**
(45) Veröffentlichungstag und Bekanntmachung des Hinweises auf die Patenterteilung: **14.08.2019**
(21) Anmeldenummer: 16205897.8
(22) Anmeldetag: 21.12.2016
(51) Int. Cl.: H01R 13/28, H01R 13/621, H01R 4/26, H01R 4/50, H01R 13/58, H01R 11/11, H01R 101/00

(54) **KABELVERBINDER FÜR HOCHSTROM**
CABLE CONNECTOR FOR HIGH CURRENT
CONNECTEUR DE CÂBLE DE COURANT ÉLEVÉ

(43) Veröffentlichungstag der Anmeldung: 27.06.2018
(73) Patentinhaber: Nordex Energy GmbH, 22419 Hamburg (DE)
(72) Erfinder: Fuskova, Lenka, 25462 Rellingen (DE); Kremer, Jochen, 22299 Hamburg (DE); Dannhauer, Jörg, 23617 Stockelsdorf (DE); Baade, Henry, 18069 Rostock (DE); Walter, Armin, 22761 Hamburg (DE); Zappe, Frank, 44575 Castrop-Rauxel (DE)
(74) Vertreter: Hauck Patentanwaltspartnerschaft mbB

(56) Entgegenhaltungen:
- EP-A2- 1 833 118
- EP-B1- 2 856 566
- DE-A1-102009 033 168
- DE-A1-102010 045 921
- DE-C- 816 864
- US-A- 2 449 660
- US-A1- 2013 295 790

## Beschreibung

Die vorliegende Erfindung betrifft einen Kabelverbinder für Hochstrom, der besonders für den Einsatz in rauen Umgebungen geeignet ist, in denen der Kabelverbinder mechanischen Belastungen, beispielsweise durch Vibrationen, Wärme und dergleichen, ausgesetzt ist. Bevorzugt wird der erfindungsgemäße Kabelverbinder in Windenergieanlagen eingesetzt, aber auch der Einsatz im Schiffbau und hier insbesondere im Marineschiffbau ist vorteilhaft.

Hochstrom wird in manchen Industriezweigen auch als Starkstrom bezeichnet, wobei nachfolgend diese Begriffe synonymisch für einander stellen sollen. Hochstrom bezeichnet hier Ströme wie sie in den entsprechenden DIN-Normen beispielsweise für die Messung von Hochströmen definiert sind, wobei der Hochstrom in der Regel eine Stromstärke von mehr als 100 A besitzt.

Aus EP 2 856 566 B1 ist ein elektrisches Verbindungssystem bekannt geworden, das insbesondere für den Einsatz in einer Windkraftanlage ausgebildet ist. Das Verbindungssystem besitzt zwei Verbindungsstücke, die zur Sicherung im Hinblick auf Zugbelastungen einander hintergreifen. Bei einer Zugbelastung des Verbindungssystems in Kabellängsrichtung verändert sich so die elektrisch wirksame Kontaktfläche des Verbindungssystems.

Aus EP 2 856 562 B1 ist ein elektrisches Verbindungssystem bekannt geworden, bei dem von den beiden Verbindungsstücken eines einen sich in Längsrichtung erstreckenden Vorsprung und das andere eine korrespondierende Aufnahme für den Vorsprung besitzt. Eine Sicherung der Verbindungsstücke gegen Zug in Längsrichtung erfolgt über eine quer zur Längsrichtung verlaufende Schraube.

Aus DE 816 864 C) ist ein Kabelverbinder bekannt geworden, bei dem zwei Kuppelköpfe 5 mit Kontaktflächen 4 aufeinander geschoben werden. Hierbei greifen Arretierzapfen 6 in entsprechende Ausnehmungen des jeweils anderen Kuppelkopfes ein.

Der Erfindung liegt die Aufgabe zugrunde, einen verbesserten Kabelverbinder für Hochstrom zur Verfügung zu stellen, der die Nachteile der bekannten in einer mechanisch beanspruchenden Umgebung eingesetzt werden kann.

Die erfindungsgemäße Aufgabe wird bevorzugt durch einen Kabelverbinder mit den Merkmalen aus Anspruch 1 gelöst. Vorteilhafte Ausgestaltungen bilden den Gegenstand der Unteransprüche.

Der erfindungsgemäße Kabelverbinder ist vorgesehen als Verbinder für Hochstrom führende Kabel. Der Kabelverbinder besitzt ein erstes und ein zweites Verbindungsstück, die jeweils einen Kontaktstutzen zur Verbindung mit dem Kabel aufweisen. Ferner sind Befestigungsmittel zur lösbaren Verbindung der Verbindungsstücke aneinander vorgesehen. Erfindungsgemäß ist nun vorgesehen, dass jedes der Verbindungsstücke mit einer elektrischen Kontaktfläche versehen ist. Die elektrischen Kontaktflächen erstrecken sich jeweils in einer Längsrichtung und steigen zu einem freien Ende des Verbindungsstücks hin nach Art einer Rampe derart an, dass die Verbindungsstücke bei einer mechanischen Zugbelastung entlang der Längsrichtung eine Kraft auf die rampenförmige Kontaktfläche des jeweils anderen Verbindungsstücks übertragen. Die Neigung der Kontaktflächen ist so, dass bei einem Auseinanderziehen der Kabelverbinder in Längsrichtung die Kontaktflächen flächig aufeinander gepresst werden. Indem die Kontaktflächen aufeinander gepresst werden, entsteht auch unter Zug die Kontaktfläche stets gleich und verändert sich nicht. Ein weiterer besonderer Vorteil der geneigten Kontaktflächen liegt darin, dass die Befestigungsmittel, die sich quer durch den Kabelverbinder erstrecken, nicht auf Zug belastet werden. Die angreifenden Zugkräfte werden jeweils von dem anderen Verbindungsstück aufgenommen, so dass Scherkräfte auf das quer durch den Kabelverbinder geführte Befestigungselement vermieden werden.

In einer bevorzugten Ausgestaltung bilden die Verbindungsstücke in ihrer verbundenen Form einen zylindrischen Verbindungskörper, der durch ein Paar von sich durch den Verbindungskörper erstreckenden Befestigungsmitteln zusammengehalten wird. Anders als aus dem Stand der Technik bekannt, wird hier nicht auf ein einziges Befestigungsmittel abgestellt, sondern diese paarweise angewendet.

In einer bevorzugten Ausgestaltung sind die Verbindungsstücke als Gleichteile ausgebildet. Die Verwendung von Gleichteilen für Kabelverbinder besitzt große Vorteile, insbesondere bei der Herstellung und der Montage des Kabelverbinders. Bei Verwendung von Gleichteilen kann es nicht dazu kommen, dass bei der Montage, beispielsweise eines Turms der Windenergieanlage, nicht zueinander passende Verbindungsstücke auftreten oder gar an den Turmsektionen vormontiert sind. Auch die Herstellungskosten und die Kosten für die Bevorratung werden hierdurch deutlich verringert.

In einer bevorzugten Weiterbildung erstrecken sich die Kontaktflächen jeweils über die bevorzugt gesamte Breite der Verbindungsstücke und sind als eine Fläche ausgebildet. Im verbundenen Zustand der Verbindungsstücke liegen die Flächen flächig über ihre Breite aufeinander und werden durch die Verbindungsmittel an einander gesichert. Indem sich die Kontaktfläche über die gesamte Breite des Verbindungsstücks erstreckt, können die Verbindungsstücke auch aus sehr unterschiedlichen Lagen und Orientierungen einfach zusammengeführt werden.

In einer bevorzugten Weiterbildung besitzt jede der Kontaktflächen eine durchgehende, parallel zueinander verlaufende Zahnung, deren Orientierung an den Verbindungsstücken gleich ist und derart verläuft, dass die Zahnung der Kontaktflächen von zwei miteinander verbundenen Verbindungsstücken unter einem Winkel aufeinanderliegende elektrische Kontaktpunkte der Zahnung schaffen. Der Verwendung einer Zahnung liegt der Gedanke zugrunde, durch das Aufeinanderlegen von zwei Zahnungen eine definierte Kontaktfläche zu schaffen, die definierte Kontaktpunkte aufweist, in denen ein elektrisch leitender Kontakt erfolgt. Durch die Orientierung der Zahnungen unter einem Winkel wird sichergestellt, dass die wirksame Kontaktfläche punktförmige Kontaktflächen besitzt, in denen jeweils höhere Teile der Zähne, beispielsweise ein Zahnkopf oder ein Zahnplateau, aufeinander liegen. Auch bei einer Zugbelastung oder Vibrationen der miteinander verbundenen Verbindungsstücke ändert sich nicht die wirksame Kontaktfläche, da stets Zahn auf Zahn in der Kontaktfläche steht und die elektrisch leitende Kontaktfläche bildet.

Um sicherzustellen, dass bei der Verwendung von zwei Gleichstücken, die auch eine gleiche Orientierung ihrer Zahnungen besitzen, die Zahnungen bei einer Verbindung der Gleichstücke unter einem Winkel aufeinander stehen, gibt es zwei bevorzugte Ansätze. Bei einem ersten Ansatz sind die Kontakte in zwei Abschnitte hälftig geteilt, von denen ein erster Abschnitt eine Zahnung mit einer ersten Orientierung und der zweite Abschnitt eine zweite, senkrecht zur ersten Orientierung verlaufende Zahnung aufweist. Werden die Verbindungsstücke aufeinander gelegt und miteinander verbunden, so kommt der erste Abschnitt des einen Verbindungsstücks auf dem zweiten Abschnitt des anderen Verbindungsstücks und umgekehrt zu liegen, so dass die Orientierungen zueinander senkrecht verlaufen. Bei dieser Ausgestaltung ist es beispielsweise möglich, die Zahnung in einem Abschnitt in Längsrichtung des Verbindungsstücks zu orientieren, während es in dem anderen Abschnitt in Querrichtung orientiert ist. Aber auch schräge Orientierungen sind möglich.

In einer zweiten möglichen Ausgestaltung ist jede der Kontaktflächen mit einer einheitlich durchgehenden Zahnung ausgestattet, die einen schrägen Winkel, insbesondere einen 45°-Winkel zu einer Längsachse des zugehörigen Verbindungsstücks aufweist. Bei einem Aufeinanderlegen und Verbinden der Verbindungsstücke besitzen die beiden schrägen Winkel dann eine unterschiedliche Orientierung, die sicherstellt, dass Zahn auf Zahn mit einer definierten Kontaktfläche aufeinander zu liegen kommt. Wird für den schrägen Winkel ein 45°-Winkel relativ zu der Längsrichtung gewählt, so schließen die Zahnungen einen 90°-Winkel miteinander ein.

In einer bevorzugten Weiterbildung weisen die Befestigungsmittel zwei in der Längsrichtung hintereinander angeordnete Schrauben auf, von denen jeweils eine in einem der Verbindungsstücke verliersicher angeordnet ist. Auch mit dem verliersicher im Verbindungsstück angeordneten Schraubenpaar bleiben die Verbindungsstücke Gleichteile. Beim Herstellen der Verbindung wird die eine Schraube von der einen Seite durch die Verbindungsstücke geführt, während die andere Schraube von der anderen Seite durch die Verbindungsstücke geführt wird. Die Verwendung einer verliersicher in dem Verbindungsstück angeordneten Schraube hat für die Montage große Vorteile, da der Monteur nur mit wenigen Teilen hantieren muss. Zudem geht von verlorenen Befestigungsmittel wie Schrauben und Muttern eine große Verletzungsgefahr bei der Errichtung des Turms aus, da diese aus großer Höhe herunterfallen und weiter unter arbeitende Personen verletzen können. Auch dies wird durch die verliersicheren Befestigungsmittel vermieden.

In einer weiter bevorzugten Ausgestaltung weisen die Befestigungsmittel ein Paar von Muttern mit einem zusätzlichen Außengewinde auf, die jeweils in eines der Verbindungsstücke eingeschraubt sind. Außengewinde und Innengewinde der Mutter besitzen dabei eine entgegengesetzte Orientierung, so dass bei einem Einschrauben der Schraube in das Innengewinde die im Verbindungsstück bereits eingeschraubte Mutter sich nicht herausschraubt und somit verliersicher ausgeführt ist.

Alternativ ist es auch möglich, Muttern ohne Außengewinde zu verwenden, die klemmend in dem zugehörigen Verbindungsstück gehalten sind und auch in diesem Zustand verschraubt werden können und somit verliersicher ausgeführt sind.

Bevorzugt weist das Verbindungsstück eine erste Stirnfläche an ihrer zum Kontaktstutzen weisenden Seite eine quer zur Mittelängsachse des Verbindungsstücks stehend auf. Je nach Neigung der Kontaktfläche liegt die Mittellängsachse des Verbindungsstücks nicht in der Kontaktfläche, sondern schließt einen Neigungswinkel der Kontaktfläche mit dieser ein. Die zu dem Kontaktstutzen weisende Stirnfläche kann senkrecht oder geneigt zur Mittellängsachse des Verbindungsstücks stehen, wobei die Stirnfläche bei einer Zugbelastung von einer korrespondieren Stirnfläche des anderen Verbindungsstück fort gezogen wird. Bevorzugt weist das Verbindungsstück an seinem freien Ende ebenfalls eine quer zur Mittellängsachse stehende zweite Stirnfläche auf, wobei im verbundenen Zustand der als Gleichteile ausgebildeten Verbindungsstücke die ersten und zweiten Stirnflächen der Verbindungsstücke einander gegenüber und parallel zu einander angeordnet sind.

Bevorzugt besitzt der Kontaktstutzen einen konischen Übergangsabschnitt, der auf seiner zur Stirnfläche weisenden Seite einen kleineren Durchmesser als auf seiner zur Kontaktfläche weisenden Seite aufweist. Der konische Übergangsabschnitt leitet als Kegelstumpf von dem Durchmesser des Kontaktstutzens, dessen Stirnfläche mit einem Kabel verbunden werden kann zu einem größeren Durchmesser des Verbindungskörpers über. Der stetige Übergang hat dabei den Vorteil, dass eine elektrische Isolierung des Kabelverbinders leichter angebracht werden kann und auch der elektrische Wiederstand des Kabelverbinders sich entlang der Verbindung von Stirnfläche zur Kontaktfläche innerhalb des Verbindungskörpers nicht sprunghaft verändert.

In einer bevorzugten Ausgestaltung, die insbesondere für die Verwendung an Turmsektionen geeignet ist, besitzt jedes der Verbindungsstücke eine Orientierungsmarke, die eine vorgesehene Befestigungsposition anzeigt. Durch die vorgesehene Befestigungsposition erhalten die Kontaktflächen eine gewünschte Orientierung und die Verbindungsmittel sind ebenfalls in einer gewünschten Richtung miteinander verbindbar.

Für die Verbindungsstücke eignet sich als Material besonders bevorzugt eine Aluminiumlegierung. Die häufig gesehenen Nachteile von Aluminiumlegierungen für Verbinder bestehen darin, dass das Aluminium unter Wärme und Vibrationen zu fließen neigt. Hierdurch können sich beispielsweise die Kontaktflächen oder auch der stromleitende Querschnitt deutlich ändern. Bei dem erfindungsgemäßen Kabelverbinder ist sowohl durch die Ausgestaltung der Kontaktflächen als auch durch die Verbindung mit dem Kontaktstutzen eine solche Fließbewegung ausgeschlossen und es bleibt ein gleichbleibend guter elektrischer Kontakt vorhanden.

In einer bevorzugten Ausgestaltung sind die Kontaktflächen und deren Zahnung mit einer metallischen Beschichtung versehen. Aluminiumlegierungen können zur Oxidation neigen, so dass ein gleichbleibend guter elektrischer Kontakt durch eine metallische Beschichtung, beispielsweise mit Zinn, Kupfer oder Silber sichergestellt wird.

Im Hinblick auf die wirksame Kontaktfläche haben sich für die Zahnung Zahnabstände von 300 µm bis 600 µm als vorzugswürdig herausgestellt. Bevorzugt werden dabei flache Zähne mit einem Plateau verwendet, wobei das Plateau dann eine Breite von 50 µm bis 150 µm aufweist, um die gewünschte elektrische Kontaktfläche zu bilden.

Ein im Hinblick auf den Einbau sehr zweckmäßiges Kabelverbindersystem besitzt einen erfindungsgemäßen Kabelverbinder, von denen ein Paar von Verbindungsstücken mit einem Leitungsabschnitt jeweils endseitig verbunden ist, der in einer Turmsektion befestigbar ist. Der Leitungsabschnitt mit seinen Verbindungsstücken kann vormontiert sein, so dass bei Errichtung des Turms nur die Kabelverbinder miteinander verbunden werden müssen.

Ein bevorzugtes Kabelverbindersystem besitzt zusätzlich eine Isolationshülle, die den verbundenen Kabelverbinder nach Außen elektrisch isoliert. Bevorzugt ist die Insolationshülle als ein Schlauch und insbesondere als ein Schrumpfschlauch ausgebildet. Der Schrumpfschlauch wird auf die miteinander verbundenen Verbindungsstücke aufgezogen und auf die fertig verbundenen Verbindungsstücke aufgeschrumpft. Der Schrumpfvorgang kann hierbei warm oder kalt erfolgen.

Es hat sich herausgestellt, dass das Kabel gut über Widerstandsstumpfschweißen (resistance butt welding) mit den Kontaktstutzen verbunden werden kann. Diese Verbindung ist mechanisch belastbar und stellt einen gleichmäßigen elektrischen Kontakt zwischen Kabel und Kontaktstutzen her. In einer bevorzugten Ausgestaltung besitzt auch das Kabel eine sich in Längsrichtung erstreckende Markierung, die an der Orientierungsmarke der Verbindungsstücke ausgerichtet ist. Hierdurch ist die Orientierungsmarke an den Verbindungsstücken mit Hilfe der Markierung an dem Kabel gut sichtbar und bei der Montage auch aus der Entfernung erkennbar.

Die Erfindung wird nachfolgend anhand der Ausführungsbeispiele näher erläutert. Es zeigen:
- Fig. 1: eine schematische Ansicht einer Windenergieanlage mit einem im Turm entlang geführten Kabel,
- Fign. 2a, b: zwei unterschiedliche Ansichten eines Kabelverbinders im verbundenen Zustand in einer ersten Ausgestaltung,
- Fign. 3a, b: ein einzelnes Verbindungsstück in zwei verschiedenen Ansichten,
- Fig. 4: ein Verbindungsstück mit zwei senkrecht zueinanderstehenden Zahnungen in der Kontaktfläche in einer Draufsicht,
- Fig. 5: eine perspektivische Ansicht von zwei Verbindungsstücken aus Fig. 4,
- Fig. 6: eine zweite Ausgestaltung eines Kabelverbinders mit einem konischen Übergang zum Kontaktstutzen und
- Fig. 7: eine Ansicht der miteinander verbundenen Verbindungsstücke aus Fig. 6 mit angeschlossenem Kabel und Markierung.

Für die Bezugszeichen wird eine Nomenklatur verwendet, dass ein Bezugszeichen X ein Merkmal bezeichnet und Xa sowie Xb die Ausprägungen des Merkmals X in den beiden Verbindungsstücken bezeichnen. Insofern ist stets bei einer Erläuterung zu einem Merkmal Xa oder Xb auch das Merkmal X mit umfasst.

Fig. 1 zeigt eine Windenergieanlage 10 mit einem Turm 12, einem Maschinenhaus 14 und einem Rotor 16. Der Rotor 16 besitzt drei Rotorblätter, von denen, in der Ansicht von der Seite, die Rotorblätter 18a und 18b zu erkennen sind, wobei das Rotorblatt 18b zur besseren Übersicht in der Figur geschnitten dargestellt ist.

Der Turm 12 besteht zumindest in einem unteren Abschnitt aus einer Mehrzahl von Turmsektionen 20a, 20b, 20c. Im Inneren des Turms führt eine elektrische Leitung 22, die einen im Maschinenhaus 14 angeordneten Generator mit einer elektrischen Einrichtung 27 im Fuß des Turms verbindet. Aufgrund der einzelnen Turmsektionen 20a, 20b, 20c ist auch die elektrische Leitung 22 in Leitungsabschnitte 24d, 24c etc. unterteilt. Die Leitungsabschnitte 24 sind sowohl an ihrem oberen Ende 26 als auch an ihrem unteren Ende 28 über einen Kabelverbinder 30 elektrisch leitend miteinander verbunden.

Fign. 2a und 2b zeigen eine erste Ausgestaltung des Kabelverbinders 30. Der Kabelverbinder 30 besteht aus zwei Verbindungsstücken 32a, 32b, die als Gleichteile, d. h. als identisch aufgebaute Teile ausgebildet sind. Die Verbindungsstücke 32 sind über Schrauben 34a, 34b verbunden, die über Muttern 36a, 36b gesichert sind (vgl. Fig. 2). Die Verbindungsstücke 32 besitzen jeweils einen Kontaktstutzen 38a, 38b. Zur Verbindung mit dem Kabel wird dieses mit einer Stutzenstirnfläche 40a, 40b des Kontaktstutzens 38 verbunden. Bevorzugt wird das anzuschließende Kabel über Widerstandsstumpfschweißen mit den Stirnflächen 40 verbunden. Die Längsrichtung des Kabelverbinders 30 verläuft in Richtung der die Kontaktstutzen 38 verbindenden Mittellängsachse L.

In Fign 2a, 3a, 3b ist eine Z-förmige Trennstelle 42 zwischen den Verbindungsstücken 32a, 32b zu erkennen. Die Z-förmige Trennstelle 42 besitzt zwei Stirnflächen 44, 45 sowie eine Kontaktfläche 46. Hierbei kommen in der Kontaktfläche 46 die Kontaktfläche 46b des Verbindungsstücks 32b und die Kontaktfläche 46a des Verbindungsstücks 32a in einen elektrisch leitenden Kontakt miteinander. Die Stirnflächen 44, 45 der Verbindungsstücke (vgl. Fign. 3) sind einander gegenüber angeordnet, wobei hier ein Spalt verbleiben kann, ohne dass es zu einer Berührung der Stirnflächen kommt. Deutlich zu erkennen ist, dass, bezogen auf die Längsachse L das freie Ende des Verbindungsstücks 32 auf einer Seite der Längsachse L liegt, während das zum Kontaktstutzen 38 weisende Ende der Kontaktfläche 46 auf der anderen Seite liegt. Die Kontaktflächen 46 sind somit gegenüber der Mittellängsachse L um einen Neigungswinkel α geneigt. Der Neigungswinkel α kann 1° bis 45°, bevorzugt 1° bis 10° und besonders bevorzugt 3° bis 7° betragen.

Fig. 2b zeigt den Kabelverbinder um 90° im Uhrzeigersinn um seine Längsachse L gedreht. Zu erkennen ist, dass die Mutter 36b in einer rechteckigen Ausnehmung 50a an dem Verbindungsstück 32a gehalten ist. Die Abmessung der Ausnehmung 50a und der Mutter 36b können so aufeinander abgestimmt sein, dass die Mutter 36b klemmend in dem Verbindungsstück 32 gehalten ist. Ebenfalls in der Fig. 2b zu erkennen ist, dass der Kopf der Schraube 34a über einen Innensechskant verfügt.

Fign. 3a, 3b zeigen ein Verbindungsstück 32b in seinem nicht verbundenen Zustand. Die Kontaktstutzen 38b sind kreiszylindrisch ausgebildet und daher in beiden Ansichten der Figuren 3a und 3b gleich. Die Ausnehmung 50b besitzt eine rechteckige Form mit einer zentralen Durchgangsbohrung 56b. Für den Schraubenkopf 34a ist eine kreisrunde Aussparung 52 mit einer zentralen Durchgangsbohrung 54b vorgesehen.

Das Verbindungsstück 32b besitzt eine Kontaktfläche 46b, die durch eine quer zur Längsrichtung L verlaufende Nut 61 in zwei Abschnitte 58b und 60b geteilt ist.

Ferner ist in Fig. 3a eine Stirnfläche 45b zu erkennen, die näher am Kontaktstutzen 38b angeordnet ist als die Stirnfläche 44b vom freien Ende. Die Kontaktfläche 46b mit ihren Abschnitten 58b und 60b ist stets zu der nahe dem Kontaktstutzen 38b angeordneten Stirnfläche 45b hin geneigt.

Fig. 4 zeigt das Verbindungsstück 32b mit einem Blick auf die Kontaktfläche 46b. Deutlich zu erkennen ist in dem Abschnitt 60b eine Zahnung quer zur Längsrichtung L angeordnet, während die Zahnung im Abschnitt 58b in Längsrichtung L verläuft.

In Fig. 5 ist zu erkennen, dass die Verbindungsstücke 32a und 32b aus Fig. 4, wenn die Kontaktflächen 46 flächig miteinander verbunden werden, die Orientierung der Zahlung in den Abschnitten 58b und 60b senkrecht aufeinander steht.

Fig. 6 zeigt eine zweite, verbesserte Ausgestaltung des erfindungsgemäßen Kabelverbinders 62, der einen konischen Übergangsabschnitt 64 zu seinem Kontaktstutzen 66 besitzt. Der konische Übergangsabschnitt 64 erlaubt es, besser den Strom aus dem Kontaktstutzen über das Verbindungsstück und die Kontaktfläche zu leiten. Zudem erlaubt der konische Übergangsabschnitt 64 ein besseres Aufbringen eines Isolationsschlauchs und verhindert Lufteinschlüsse unter diesem.

Fig. 7 zeigt den Kabelverbinder 68 mit angeschlossenen Leitungen 70, die jeweils eine sich in Längsrichtung der Leitung erstreckende Markierung 72 besitzen. Die Leitungen 70 sind an den Kontaktstutzen 38a, 38b angesetzt. Die Isolierung der Leitungen 70 erstreckt sich entlang der Leitung 70a, als Leitung mit Isolierung und geht in die Leitung 70b ohne Isolierung über. Die Leitung 70b ohne Isolierung ist an den Kontaktstutzen 38a, 38b geschweißt. Die Isolierung der Leitungen 70, ihres Anschlusses an die Kontaktstutzen 38a, 38b und des gesamten Kabelverbinders erfolgt über einen Schrumpfschlauch 75, der in seinem noch nicht geschrumpften Zustand dargestellt ist. Der Schrumpfschlauch 75 umschließt die gesamte Anordnung, bevorzugt ohne Einschluss von Luftblasen. Alternativ können auch mehrere Schrumpfschläuche vorgesehen sein (nicht dargestellt), die jeweils nur einen Teilabschnitt umschließen und sich so überlagern, dass diese die gesamte Anordnung umschließen und sicher isolieren. An dem Kabelverbinder 68 selbst sind zwei Orientierungsmarken 74a, 74b vorgesehen. In dem dargestellten Ausführungsbeispiel fällt die Markierung 72 des Kabels mit den Orientierungsmarken 74a, 74b zusammen. Der Vorteil der Orientierungsmarken 74 und der Kabelmarkierung 72 ist, dass diese eine klar definierte Befestigungsposition für die Kabelverbinder in einer Turmsektion definieren können. Da die Verbindungsstücke als Gleichteile ausgebildet sind, ist es unerheblich, welches Verbindungsstück oben in der Turmsektion und welches zur Verbindung mit einem unten oder oben liegenden Verbindungsstück in der Turmsektion montiert wird.

Der erfindungsgemäße Kabelverbinder besteht aus massiv ausgebildeten Verbindungsstücken, die aus einer Metalllegierung, vorzugsweise einer Aluminiumlegierung hergestellt sind. Die Verbindungsstücke können beschichtet oder blank, bevorzugt verzinnt, verkupfert oder versilbert ausgebildet sein und an ihren Kontaktflächen die jeweiligen Kabel über ein Schweißverfahren kontaktieren, mit dem sie stoffschlüssig verbunden sind. Die Verbindungsstücke sind als Gleichteile ausgeführt, wobei die Kontaktfläche von jedem Verbindungsstück mit einer Zahnung versehen ist, so dass beim Zusammenschluss zweier Verbindungsstücke immer definierte Punktkontakte der Zahnungen auftreten.

Hierdurch sind die Zahnungen auf den Verbindungsstücken entsprechend orientiert. Die Zahngeometrie ist für die definierten Punktkontakte wesentlich, bevorzugt liegt der Abstand zwischen zwei Zähnen jeweils zwischen 300 µm und 600 µm. Die Zähne besitzen ein Plateau in einem Bereich von 50 µm bis 150 µm.

Die Kontaktfläche ist zur Längsachse hin geneigt und besitzt eine Fläche, die größer oder gleich dem Querschnitt des zu verbindenden Kabels ist. Durch die Neigung werden die Verbindungsstücke beim Schrauben nicht nur parallel zur Vorspannkraft der Schraube zusammengedrückt, sondern auch senkrecht zur Schraube, was die Stabilität der Verbindung erhöht. Die kraftschlüssige Befestigung der beiden Verbindungsstücke aneinander erfolgt beispielsweise durch zwei Schrauben. Um die Handhabung bei der Montage der Verbindungsstücke zu erleichtern, kann die Schraube verliersicher in dem Verbindungsstück angeordnet sein.

Eine nicht dargestellte Ausgestaltung der Befestigungsmittel sieht eine Spannvorrichtung vor, die in ihrem gespannten Zustand die Verbindungstücke quer zu ihrer Längsrichtung gegeneinander presst. Der Vorteil einer Spanneinrichtung liegt darin, dass die schnell in eine definierte Position gebracht werden kann, um die Verbindungsstücke miteinander zu verbinden.

Zur Erleichterung der Montage im Turm ist auf einer Seite des Kabelverbinders senkrecht zur Kontaktfläche eine Orientierungsmarke angebracht. In Verbindung mit einem Längsstrich an dem zu verbindenden Kabel kann so sichergestellt werden, dass zwei Kabel mit in gleicher Weise angeschweißten Verbindungsstücken bei gleicher Ausrichtung des Kabels ohne eine Torsion der Kabel miteinander verbunden werden können.

### Bezugszeichenliste

- 10: Windenergieanlage
- 12: Turm
- 14: Maschinenhaus
- 16: Rotor
- 18a: Rotorblatt
- 18b: Rotorblatt
- 20a: Turmsektion
- 20b: Turmsektion
- 20c: Turmsektion
- 22: elektrische Leitung
- 24c: Leitungsabschnitt
- 24d: Leitungsabschnitt
- 26: oberes Ende der Leitungsabschnitte
- 27: elektrische Einrichtung
- 28: unteres Ende der Leitungsabschnitte
- 30: Kabelverbinder
- 32a: Verbindungsstück
- 32b: Verbindungsstück
- 34a: Schraube
- 34b: Schraube
- 36a: Mutter
- 36b: Mutter
- 38: Kontaktstutzen ohne Übergangsbereich
- 38a: Kontaktstutzen ohne Übergangsbereich
- 38b: Kontaktstutzen ohne Übergangsbereich
- 40: Stutzenstirnfläche
- 40a: Stutzenstirnfläche
- 40b: Stutzenstirnfläche
- 42: Z-förmige Trennstelle
- 44: Stirnfläche
- 44a: Stirnfläche
- 44b: Stirnfläche
- 45: Stirnfläche
- 45b: Stirnfläche
- 46: Kontaktfläche
- 46a: Kontaktfläche
- 46b: Kontaktfläche
- 50: Ausnehmung
- 50a: Ausnehmung
- 50b: Ausnehmung
- 52: Aussparung
- 54b: Durchgangsbohrung
- 56b: Durchgangsbohrung
- 58b: Abschnitt
- 60b: Abschnitt
- 61: Nut
- 62: Kabelverbinder
- 64: Übergangsabschnitt
- 66: Kontaktstutzen mit Übergangsbereich
- 68: Kabelverbinder
- 70: Leitung
- 70a: Leitung mit Isolierung
- 70b: Leitung ohne Isolierung
- 72: Markierung
- 74a: Orientierungsmarke
- 74b: Orientierungsmarke
- 75: Schrumpfschlauch

## Patentansprüche

1. Kabelverbinder (30) für Hochstrom führende Kabel, mit
- einem ersten und einem zweiten Verbindungstück (32a, 32b), die jeweils einen Kontaktstutzen (38, 66) zur Verbindung mit einem Ende des Kabels aufweisen, und
- Befestigungsmitteln (34, 36) zur lösbaren Verbindung der Verbindungsstücke (32a, 32b) aneinander, wobei
- jedes der Verbindungsstücke (32a, 32b) eine elektrische Kontaktfläche (46a, 46b) aufweist, wobei die Kontaktflächen (46a, 46b) derart geneigt sind, dass bei einem Auseinanderziehen der Verbindungsstücke (32a, 32b) in einer Längsrichtung die Kontaktflächen (46a, 46b) flächig aufeinander gepresst werden, **dadurch gekennzeichnet, dass**
- sich die Befestigungsmittel (34, 36) quer durch den Kabelverbinder erstrecken.

2. Kabelverbinder (30) nach Anspruch 1, **dadurch gekennzeichnet, dass** die Verbindungsstücke (32a, 32b) in ihrer verbundenen Form einen zylindrischen Verbindungskörper bilden, der durch ein Paar von sich durch den Verbindungskörper ersteckenden Befestigungsmitteln (34, 36) zusammen gehalten ist.

3. Kabelverbinder (30) nach Anspruch 1 oder 2, **dadurch gekennzeichnet, dass** die Verbindungsstücke (32a, 32b) als Gleichteile ausgebildet sind.

4. Kabelverbinder (30) nach einem der Ansprüche 1 bis 3, **dadurch gekennzeichnet, dass** die Kontaktfläche (46a, 46b) sich über das Verbindungsstück (32a, 32b) erstreckt und eine Fläche bildet.

5. Kabelverbinder (30) nach einem der Ansprüche 1 bis 4, **dadurch gekennzeichnet, dass** die Kontaktfläche (46a, 46b) eine durchgehende parallel verlaufende Zahnung aufweist, deren Orientierung an den Verbindungsstücken (32a, 32b) gleich ist und derart verläuft, dass die Zahnungen der Kontaktflächen (46a, 46b) von zwei miteinander verbundenen Verbindungsstücken (32a, 32b) unter einem Winkel aufeinander liegend elektrische Kontaktpunkte der Zahnungen schaffen.

6. Kabelverbinder (30) nach Anspruch 5, **dadurch gekennzeichnet, dass** jede der Kontaktflächen (46a, 46b) in zwei Abschnitte (58b, 60b) hälftig geteilt ist, von denen je ein erster Abschnitt (58b) eine Zahnung mit einer ersten Orientierung und der zweite Abschnitt (60b) eine zweite, senkrecht zur ersten Orientierung verlaufende Orientierung aufweist.

7. Kabelverbinder (30) nach Anspruch 5, **dadurch gekennzeichnet, dass** jede der Kontaktflächen (46a, 46b) eine durchgehende Zahnung aufweist, die einen schrägen Winkel, insbesondere einen 45° Grad Winkel zu der Längsrichtung des zugehörigen Verbindungsstücks aufweist.

8. Kabelverbinder (30) nach einem der Ansprüche 1 bis 7, **dadurch gekennzeichnet, dass** die Befestigungsmittel (34, 36) zwei in der Längsrichtung hintereinander angeordnete Schrauben (34a, 34b) aufweisen, von denen jeweils eine Schraube in einem der Verbindungsstücke (32a, 32b) verliersicher angeordnet ist.

9. Kabelverbinder (30) nach einem der Ansprüche 1 bis 8, **dadurch gekennzeichnet, dass** die Befestigungsmittel ein Paar von Muttern (36a, 36b) mit Außengewinde aufweisen, die jeweils in eines der Verbindungsstücke (32a, 32b) eingeschraubt ist.

10. Kabelverbinder (30) nach einem der Ansprüche 1 bis 8, **dadurch gekennzeichnet, dass** die Befestigungsmittel ein Paar von Muttern (36a, 36b) aufweisen, die jeweils klemmend in dem zugehörigen Verbindungsstück (32a, 32b) gehalten ist.

11. Kabelverbinder (30) nach einem der vorhergehenden Ansprüche, **dadurch gekennzeichnet, dass** eine erste Stirnfläche (44a) an einer zum Kontaktstutzen (38a) weisenden Seite quer zur Mittellängsachse (L) des Verbindungsstücks (32a) stehend angeordnet ist.

12. Kabelverbinder (30) nach einem der vorhergehenden Ansprüche, **dadurch gekennzeichnet, dass** eine zweite Stirnfläche (44b) an einem freien Ende des Verbindungsstücks (32b) quer zur Mittellängsachse (L) des Verbindungsstücks (32b) stehend angeordnet ist, wobei im verbundenen Zustand die ersten und zweiten Stirnflächen (44a, 44b) der Verbindungsstücke (32a, 32b) einander gegenüber und planparallel zu einander angeordnet sind.

13. Kabelverbinder (30) nach einem der vorhergehenden Ansprüche, **dadurch gekennzeichnet, dass** der Kontaktstutzen (66) einen konischen Übergangsabschnitt (64) aufweist, der auf seiner zur Stutzenstirnfläche (40) weisenden Seite einen kleineren Durchmesser als auf seiner zur Kontaktfläche (46) weisenden Seite besitzt.

14. Kabelverbinder (30) nach einem der vorhergehenden Ansprüche, **dadurch gekennzeichnet, dass** jedes der Verbindungsstücke (32a, 32b) eine Orientierungsmarke (74a, 74b) trägt, die eine vorgesehene Befestigungsposition anzeigt.

15. Kabelverbinder (30) nach einem der vorhergehenden Ansprüche, **dadurch gekennzeichnet, dass** die Verbindungsstücke (32a, 32b) aus einer Aluminiumlegierung hergestellt sind.

16. Kabelverbinder (30) nach einem der vorhergehenden Ansprüche, **dadurch gekennzeichnet, dass** die Kontaktflächen (46a, 46b) und deren Zahnung mit einer metallischen Beschichtung, beispielsweise aus Zinn, Kupfer oder Silber versehen ist.

17. Kabelverbinder (30) nach einem der vorhergehenden Ansprüche, **dadurch gekennzeichnet, dass** die Zahnung einen Zahnabstand von 300 µm bis 600 µm und abgeflachte Zahnköpfe mit einer Plateaubreite von 50 µm bis 150 µm aufweisen.

18. Kabelverbindersystem mit einem Kabelverbinder (30) nach einem der vorhergehenden Ansprüche, **dadurch gekennzeichnet, dass** ein Paar von Verbindungsstücken endseitig mit einem Leitungsabschnitt (24c, 24c) verbunden ist, der in einer Turmsektion (20b, 20c) befestigbar ist.

19. Kabelverbindersystem nach Anspruch 18, **dadurch gekennzeichnet, dass** zusätzlich eine Isolationshülle vorgesehen ist, die die miteinander verbundenen Verbindungsstücke (32a, 32b) isoliert.

20. Kabelverbindersystem nach Anspruch 18 oder 19, **dadurch gekennzeichnet, dass** die Isolationshülle als ein Schrumpfschlauch (75) ausgebildet ist.

21. Kabelverbindersystem nach einem der Ansprüche 18 bis 20, **dadurch gekennzeichnet, dass** das Kabel über Widerstandsstumpfschweißen mit dem Kontaktstutzen verbunden ist.

22. Kabelverbindersystem nach einem der Ansprüche 18 bis 21, **dadurch gekennzeichnet, dass** das Kabel eine sich in Längsrichtung erstreckende Markierung (72) trägt, die an den Orientierungsmarken (74a, 74b) der Verbindungsstücke (32a, 32b) ausgerichtet ist.

## Claims

1. Cable connector (30) for high current carrying cables, with
- a first and a second connecting piece (32a, 32b) each having a contact socket (66) for connection to one end of the cable, and
- fastening means (34, 36) for detachably connecting the connecting pieces (32a, 32b) to one another, wherein
- each of the connecting pieces (32a, 32b) has an electrical contact surface (40a, 40b), the contact surfaces (40a, 40b) being inclined such that, when the connecting pieces (32a, 32b) are pulled apart in a longitudinal direction, the contact surfaces (40a, 40b) are pressed flat against one another, **characterized in that**
- the fastening means (34, 36) extend transversely through the cable connector.

2. Cable connector (30) according to claim 1, **characterized in that** the connecting pieces (32a, 32b) in their connected form form a cylindrical connecting body held together by a pair of fastening means (34, 36) extending through the connecting body.

3. Cable connector (30) according to claim 1 or 2, **characterized in that** the connecting pieces (32a, 32b) are formed as identical parts.

4. Cable connector (30) according to any one of claims 1 to 3, **characterized in that** the contact surface (40a, 40b) extends over the connecting piece (32a, 32b) and forms a surface.

5. Cable connector (30) according to one of claims 1 to 4, **characterized in that** the contact surface (40a, 40b) has a continuous parallel toothing whose orientation on the connecting pieces (32a, 32b) is the same and extends in such a way that the toothing of the contact surfaces (40a, 40b) of two interconnected connecting pieces (32a, 32b) creates electrical contact points of the toothing lying at an angle to one another.

6. cable connector (30) according to Claim 5, **characterized in that** each of the contact surfaces (40a, 40b) is divided in half into two sections (58b, 60b), a first section (58b) which has a toothing with a first orientation and a second section (60b) which has a second orientation running perpendicular to the first orientation.

7. cable connector (30) according to claim 5, **characterized in that** each of the contact surfaces (40a, 40b) has a continuous toothing having an oblique angle, in particular a 45° angle with respect to the longitudinal direction of the associated connecting piece.

8. Cable connector (30) according to one of claims 1 to 7, **characterized in that** the fastening means (34, 36) comprise two screws (34a, 34b) which are arranged consecutively in the longitudinal direction and of which one screw is arranged in one of the connecting pieces (32a, 32b) so as to be loss-proof.

9. Cable connector (30) according to any one of claims 1 to 8, **characterized in that** said fastening means comprise a pair of externally threaded nuts (36a, 36b) each screwed into one of said connecting pieces (32a, 32b).

10. Cable connector (30) according to any of claims 1 to 8, **characterised in that** the fastening means comprise a pair of nuts (36a, 36b) each clamped in the associated connecting piece (32a, 32b).

11. Cable connector (30) according to one of the preceding claims, **characterized in that** a first abutting surface (44a) is arranged standing transversely to the central longitudinal axis (L) of the connecting piece (32a) on a side facing the contact socket (38a).

12. cable connector (30) according to one of the preceding claims, **characterized in that** a second abutting surface (44b) is arranged standing at a free end of the connecting piece (32b) transversely to the central longitudinal axis (L) of the connecting piece (32b), wherein in the connected state the first and second abutting surfaces (44a, 44b) of the connecting pieces (32a, 32b) are arranged opposite one another and plane-parallel to one another.

13. cable connector (30) according to one of the preceding claims, **characterized in that** the contact socket (66) has a conical transition section (64) which has a smaller diameter on its side facing the socket interface (40) than on its side facing the contact surface (46).

14. Cable connector (30) according to one of the preceding claims, **characterized in that** each of the connecting pieces (32a, 32b) carries an orientation mark (74a, 74b) indicating an intended attachment position.

15. Cable connector (30) according to one of the preceding claims, **characterized in that** the connecting pieces (32a, 32b) are made of an aluminum alloy.

16. Ccable connector (30) according to one of the preceding claims, **characterized in that** the contact surfaces (40a, 40b) and their teeth are provided with a metallic coating, for example of tin, copper or silver.

17. Cable connector (30) according to one of the preceding claims, **characterized in that** the teeth have a tooth spacing of 300 µm to 600 µm and flattened tooth heads with a plateau width of 50 µm to 150 µm.

18. Cable connector system comprising a cable connector (30) according to one of the preceding claims, **characterized in that** a pair of connecting pieces is end-connected to a cable section (24c, 24c) attachable in a tower section (20b, 20c).

19. Cable connector system according to claim 18, **characterized in that** an insulating sheath is additionally provided which insulates the interconnected connecting pieces (32a, 32b).

20. Cable connector system according to claim 18 or 19, **characterized in that** the insulating sheath is designed as a shrink sleeve (75).

21. Cable connector system according to one of claims 18 to 20, **characterised in that** the cable is connected to the contact socket by resistance butt welding.

22. Cable connector system according to any of claims 18 to 21, **characterised in that** the cable carries a longitudinally extending mark (72) which is aligned with the orientation marks (74a, 74b) of the connecting pieces (32a, 32b).

## Revendications

1. Connecteur de câble (30) pour un câble transmettant un courant élevé comprenant
- une première et une deuxième pièce de connexion (32a, 32b) qui présentent chacune un embout de contact (38, 66) pour la connexion à une extrémité du câble, et
- des éléments de fixation (34, 36) pour la connexion détachable des pièces de connexion (32a, 32b) l'une à l'autre, dans lequel
- chaque pièce de connexion (32a, 32b) présente une surface de contact (46a, 46b) électrique, les surfaces de contact (46a, 46b) étant inclinées de telle façon que, lorsque les pièces de connexion (32a, 32b) sont déconnectées dans un sens longitudinal, les surfaces de contact (46a, 46b) sont abouchées l'une sur l'autre, **caractérisé en ce que**
- les éléments de fixation (34, 36) s'étendent transversalement à travers le connecteur de câble.

2. Connecteur de câble (30) selon la revendication 1, **caractérisé en ce que** les pièces de connexion (32a, 32b), lorsqu'elles sont connectées, forment un corps de connexion cylindrique maintenu par une paire d'éléments de fixation (34, 36) qui s'étendent à travers le corps de connexion.

3. Connecteur de câble (30) selon la revendication 1 ou 2, **caractérisé en ce que** les pièces de connexion (32a, 32b) sont conçues de manière à être des pièces identiques.

4. Connecteur de câble (30) selon l'une quelconque des revendications 1 à 3, **caractérisé en ce que** la surface de contact (46a, 46b) s'étend au-dessus la pièce de connexion (32a, 32b) et forme une surface.

5. Connecteur de câble (30) selon l'une quelconque des revendications 1 à 4, **caractérisé en ce que** la surface de contact (46a, 46b) présente une denture parallèle continue, dont l'orientation vers les pièces de connexion (32a, 32b) est la même et qui s'étend de telle façon que les dentures des surfaces de contact (46a, 46b) de deux pièces de connexion (32a, 32b) raccordées l'une à l'autre produisent des points de contact électrique selon un angle, superposées à plat l'une sur l'autre.

6. Connecteur de câble (30) selon la revendication 5, **caractérisé en ce que** chaque surface de contact (46a, 46b) est partagée en deux parties (58b, 60b) égales, une première partie (58b) de celles-ci présentant une denture avec une première orientation et la deuxième partie (60b) de celles-ci présentant une seconde orientation s'étendant perpendiculaire à la première orientation.

7. Connecteur de câble (30) selon la revendication 5, **caractérisé en ce que** chaque surface de contact (46a, 46b) présente une denture continue qui présente un angle oblique, particulièrement un angle de 45° par rapport au sens longitudinal de la pièce de connexion correspondante.

8. Connecteur de câble (30) selon l'une quelconque des revendications 1 à 7, **caractérisé en ce que** les éléments de fixation (34, 36) présentent deux vis (34a, 34b) disposées l'une en arrière de l'autre dans le sens longitudinal, une vis parmi les vis étant disposée de manière inamovible dans une pièce de connexion (32a, 32b) parmi les pièces de connexion.

9. Connecteur de câble (30) selon l'une quelconque des revendications 1 à 8, **caractérisé en ce que** les éléments de fixation présentent une paire d'écrous (36a, 36b) avec un filetage extérieur, chacun étant vissé dans une pièce de connexion (32a, 32b) parmi les pièces de connexion.

10. Connecteur de câble (30) selon l'une quelconque des revendications 1 à 8, **caractérisé en ce que** les éléments de fixation présentent une paire d'écrous (36a, 36b) chacun étant maintenu par serrage dans la pièce de connexion (32a, 32b) correspondante.

11. Connecteur de câble (30) selon l'une quelconque des revendications précédentes, **caractérisé en ce qu'**une première surface frontale (44a) est disposée verticalement au niveau d'un côté faisant face à l'embout de contact (38a) et dans le sens transversal par rapport à l'axe longitudinal central (L) de la pièce de connexion (32a).

12. Connecteur de câble (30) selon l'une quelconque des revendications précédentes, **caractérisé en ce qu'**une seconde surface frontale (44b) est disposée verticalement à une extrémité libre de la pièce de connexion (32b) et dans le sens transversal par rapport à l'axe longitudinal central (L) de la pièce de connexion (32b), la première et la seconde surface frontale (44a, 44b) des pièces de connexion (32a, 32b) étant, à l'état raccordé, disposées face les unes aux autres et parallèles en plan l'une par rapport à l'autre.

13. Connecteur de câble (30) selon l'une quelconque des revendications précédentes, **caractérisé en ce que** l'embout de contact (66) présente une section de transition (64) de forme conique, le diamètre du côté faisant face à la surface frontale de l'embout (40) de celle-ci étant inférieur à celui du côté de celle-ci faisant face à la surface de contact (46).

14. Connecteur de câble (30) selon l'une quelconque des revendications précédentes, **caractérisé en ce que** chaque pièce de connexion (32a, 32b) porte une marque d'orientation (74a, 74b) indiquant une position de fixation prévue.

15. Connecteur de câble (30) selon l'une quelconque des revendications précédentes, **caractérisé en ce que** les pièces de connexion (32a, 32b) sont fabriquées à partir d'un alliage d'aluminium.

16. Connecteur de câble (30) selon l'une quelconque des revendications précédentes, **caractérisé en ce que** les surfaces de contact (46a, 46b) et la denture de celles-ci sont dotées d'un revêtement métallique, par exemple en étain, en cuivre ou en argent.

17. Connecteur de câble (30) selon l'l'une quelconque des revendications précédentes, **caractérisé en ce que** la denture présente un écart entre les dents de 300 µm à 600 µm et des sommets de dents aplatis avec une largeur de plateau de 50 µm à 150 µm.

18. Système de connecteur de câble avec un connecteur de câble (30) selon l'une quelconque des revendications précédentes, **caractérisé en ce qu'**une paire de pièces de connexion est raccordée par l'extrémité à une portion de câble (24c, 24c) pouvant être fixée dans une section de la tour (20b, 20c).

19. Système de connecteur de câble selon la revendication 18, **caractérisé en ce qu'**une enveloppe isolante est en outre prévue, laquelle isole les pièces de connexion (32a, 32b) raccordées l'une à l'autre.

20. Système de connecteur de câble selon l'une quelconque des revendications 18 à 19, **caractérisé en ce que** l'enveloppe isolante est conçue comme une gaine thermorétractable (75).

21. Système de connecteur de câble selon l'une quelconque des revendications 18 à 20, **caractérisé en ce que** le câble est raccordé à l'embout de contact par une soudure de résistance bout à bout.

22. Système de connecteur de câble selon l'une quelconque des revendications 18 à 21, **caractérisé en ce que** le câble porte un marquage (72) s'étendant dans le sens longitudinal et qui est dirigé vers les marques d'orientation (74a, 74b) des pièces de connexion (32a, 32b).
